# EUROPÄISCHE PATENTSCHRIFT

(11) **EP 1 864 000 B1**
(45) Veröffentlichungstag und Bekanntmachung des Hinweises auf die Patenterteilung: **29.05.2013**
(21) Anmeldenummer: 06722681.1
(22) Anmeldetag: 24.03.2006
(51) Int. Cl.: E06B 3/02, E06B 3/667, E06B 3/66

(54) **FLÜGEL EINER TÜR ODER EINES FENSTERS SOWIE VERFAHREN ZU HERSTELLUNG EINES FLÜGELS EINER TÜR ODER EINES FENSTERS**
LEAF OF A DOOR OR A WINDOW AND METHOD FOR PRODUCTION OF A LEAF OF A DOOR OR A WINDOW
VANTAIL DE PORTE OU DE FENETRE ET PROCEDE DE FABRICATION ASSOCIE

(30) Priorität: 24.03.2005 DE 102005014342
(43) Veröffentlichungstag der Anmeldung: 12.12.2007
(73) Patentinhaber: GEZE GmbH, 71229 Leonberg (DE)
(72) Erfinder: NEUMANN, Till, 73666 Baltmannsweiler (DE); HABICHT, Olaf, CH-8413 Neftenbach (CH)
(86) Internationale Anmeldenummer: PCT/DE2006/000529
(87) Internationale Veröffentlichungsnummer: WO 2006/099861

(56) Entgegenhaltungen:
- EP-A- 0 608 063
- DE-A1- 19 901 753

## Beschreibung

Die Erfindung betrifft einen Flügel einer Tür oder eines Fensters nach dem Oberbegriff des Patentanspruchs 1 sowie ein Verfahren zu Herstellung eines Flügels einer Tür oder eines Fensters nach dem Oberbegriff des Patentanspruchs 10.

Aus der US 2,282,831 ist ein Flügel einer Tür oder eines Fensters bekannt, welcher zwei voneinander beabstandet parallelliegende Scheiben aufweist, die randseitig durch ein weitgehend zwischen den Scheiben liegendes und beide Scheiben verbindendes, einen Tragrahmen bildendes Tragprofil gehalten sind. Das Tragprofil umfasst einen oberen horizontalen Profilabschnitt, zwei vertikale Profilabschnitte und einen unteren horizontalen Profilabschnitt, wobei die Profilabschnitte mittels einer Klebeverbindung mit den Scheiben verbindbar sind. Es ist eine Fixiereinrichtung vorhanden, mit welcher vor dem Verkleben mit den Scheiben die Profilabschnitte zu einem Rahmen zusammengesetzt werden, wobei die Fixiereinrichtung so ausgebildet ist, dass sie nach dem Verkleben der Profilabschnitte mit den Scheiben wieder entfernbar ist. Zusätzlich sind Eckwinkel vorgesehen, mittels derer die Profilabschnitte miteinander verbindbar sind. Dies ist aufwändig in der Montage und beansprucht Platz im Bereich der Profilabschnitte, welcher dann nicht mehr für andere Zwecke, z.B. zum Beschlageinbau, zur Verfügung steht.

Aus der DE 199 01 753 A1 ist eine weitere Ausführung eines Flügels einer Tür mit zwei voneinander beabstandet parallelliegenden Scheiben bekannt, die randseitig durch ein weitgehend zwischen den Scheiben liegendes und beide Scheiben verbindendes Tragprofil gehalten sind. Bei diesem sogenannten Ganzglasflügel bildet das zwischen den Scheiben eingeklebte Tragprofil den Tragrahmen, welcher die Tragkraft für die Scheiben abstützt. Ein zusätzlicher Flügelrahmen ist damit nicht mehr notwendig, und die planen Oberflächen der Glasscheiben kommen optisch vorteilhaft zur Geltung. Das Tragprofil umfasst einen oberen horizontalen Profilabschnitt, zwei vertikalen Profilabschnitte und einen unteren horizontalen Profilabschnitt, wobei die genannten Profilabschnitte mittels einer Klebeverbindung mit den Scheiben verbindbar sind. Es ist eine Fixiereinrichtung vorhanden, mit welcher vor dem Verkleben mit den Scheiben die genannten Profilabschnitte zu einem Rahmen zusammengesetzt werden. Die Fixiereinrichtung umfasst Eckwinkel, mittels derer die Profilabschnitte miteinander verbindbar sind. Dies erfolgt durch Verschrauben der Eckwinkel mit den Profilabschnitten. Dies ist aufwändig in der Montage und beansprucht Platz im Bereich der Profilabschnitte, welcher dann nicht mehr für andere Zwecke, z.B. zum Beschlageinbau, zur Verfügung steht. Eine weitere, in dieser Druckschrift offenbarte Befestigungsart der Profilabschnitte besteht darin, dass die Profilabschnitte eine Gewindehülse aufweisen, in welche eine den angrenzenden Profilabschnitt durchgreifende Schraube eingeschraubt wird. Die Herstellung eines derartigen, mit einer Gewindehülse versehenen Profils ist aufwändig, und auch die Gewindehülse beansprucht einen Einbauraum, welcher dann nicht anderweitig genutzt werden kann.

Die DE 27 13 929 A1 beschreibt eine weitere Ausführung eines Flügels, wobei die Bügel der Fixiereinrichtung bereits vor dem endgültigen Verkleben der Profilabschnitte wieder entfernt werden, indem die Profilabschnitte zusammengeschoben werden und die Bügel hierbei an ihren Sollbruchstellen brechen.

Aus der DE 27 10 570 A1 sind eine Spritzdüse zum Ausspritzen von Dichtungsmasse sowie eine mit Hilfe der Spritzdüse hergestellte Isolierglasscheibe bekannt. Der durch die Spritzdüse eingebrachte Dichtungsrand bildet nach seinem Aushärten den Tragrahmen. Die vor Einbringen des Dichtungsrands platzierten Distanzstücke verbleiben in der Scheibe.

Aus der EP 0 608 063 A2 ist eine gerahmte Verglasungseinheit bekannt. Auch beim Gegenstand dieser Druckschrift sind zwischen den einzelnen Profilabschnitten Eckwinkel bzw. -beschläge zum Verbleib im fertigen Flügel vorgesehen.

Der Erfindung liegt die Aufgabe zugrunde, einen gattungsgemäßen Flügel montagefreundlich und platzsparend weiterzuentwickeln sowie ein Herstellungsverfahren für diesen Flügel zu schaffen.

Die Aufgabe wird durch die Merkmale der Patentansprüche 1 bzw. 10 gelöst. Die Unteransprüche bilden vorteilhafte Ausgestaltungsmöglichkeiten der Erfindung.

Die Fixiereinrichtung ist so ausgebildet, dass sie nach dem Verkleben der genannten Profilabschnitte mit den Scheiben wieder entfernbar ist, wonach die Profilabschnitte allein durch die Scheiben aneinander gehalten werden. Hierdurch entfällt vor dem Verkleben mit den Scheiben das aufwändige Verbinden der Profilabschnitte mit der Fixiereinrichtung. Außerdem benötigen die Profilabschnitte keinerlei Aufnahme- und Befestigungseinrichtungen für die Fixiereinrichtung, so dass sich der Herstellungsaufwand für die Profilabschnitte reduziert. Dadurch, dass die Fixiereinrichtung nach dem Verkleben der Profilabschnitte mit den Scheiben demontiert wird, nimmt sie keinen Einbauraum im Flügel in Anspruch. Durch die Wiederverwendbarkeit der Fixiereinrichtung werden außerdem Kosten gespart.

Die Fixiereinrichtung kann mehrere Fixierelemente aufweisen, welche mit den Profilabschnitten verbindbar sind. Die Fixierelemente können jeweils im Bereich aneinandergrenzender Profilabschnitte anordenbar sein, wobei sie als Eckwinkel ausgebildet sein können.

Die Fixierelemente können so ausgebildet sein, dass die aneinandergrenzenden Profilabschnitte durch die Form der Fixierelemente in ihre Montageposition bringbar sind, so dass die Fixierelemente als Montagelehre für den zu montierenden Rahmen dienen.

Die Fixiereinrichtung kann eine Befestigungseinrichtung für ihre vorübergehende Verbindung mit den Profilabschnitten aufweisen. Diese kann als Spanneinrichtung ausgebildet sein, mit welcher die Fixiereinrichtung mit den Profilabschnitten verspannbar ist. Hierdurch entfällt die vorübergehende direkte und feste Verbindung der Fixierelemente mit den Profilabschnitten, welche somit hierfür keine eigenen Befestigungseinrichtungen für die Fixierelemente aufweisen müssen.

Alternativ oder zusätzlich kann die Befestigungseinrichtung als Schraubeinrichtung ausgebildet sein, mit welcher die Fixiereinrichtung mit den Profilabschnitten verschraubbar ist.

Alternativ oder zusätzlich kann die Befestigungseinrichtung als Magneteinrichtung ausgebildet ist, mit welcher die Fixiereinrichtung an den Profilabschnitten anhaftbar ist.

Im Nachfolgenden wird ein Ausführungsbeispiel in der Zeichnung anhand der Figuren näher erläutert.

Dabei zeigen:
- Fig. 1: einen erfindungsgemäßen Flügel mit Schwenkbeschlag in Schrägansicht, dargestellt als Explosionszeichnung;
- Fig. 2: einen oberen horizontalen Profilabschnitt des Tragprofils eines erfindungsgemäßen Flügels in Schnittdarstellung;
- Fig. 3: einen oberen horizontalen, zur Beschlagaufnahme vorbereiteten Profilabschnitt gemäß Fig. 2 mit montierten Scheiben;
- Fig. 4: den Profilabschnitt gemäß Figur 3 mit montiertem Schwenkbeschlag;
- Fig. 5: einen unteren horizontalen Profilabschnitt des Tragprofils eines erfindungsgemäßen Flügels mit montiertem Schwenkbeschlag in Schnittdarstellung;
- **Fig. 6**: einen gegenüber Fig. 1 abgewandelten Flügel mit Schwenkbeschlag in Schrägansicht, dargestellt als Explosionszeichnung;
- **Fig. 7**: einen vertikalen Profilabschnitt des Tragprofils eines erfindungsgemäßen Flügels mit montiertem Schlosskasten in Schnittdarstellung;
- **Fig. 8**: einen vertikalen Profilabschnitt des Tragprofils eines erfindungsgemäßen Flügels mit montierter Treibstange in Schnittdarstellung;
- **Fig. 9**: einen vertikalen Profilabschnitt des Tragprofils eines erfindungsgemäßen Flügels mit montiertem Puffer in Schnittdarstellung;
- **Fig. 10**: einen vertikalen Profilabschnitt des Tragprofils eines erfindungsgemäßen Flügels mit montiertem Beschlag in Längsschnittdarstellung;
- **Fig. 11**: einen vertikalen Profilabschnitt des Tragprofils eines erfindungsgemäßen Flügels mit montiertem Schließblech in Längsschnittdarstellung;
- **Fig. 12**: einen vertikalen Profilabschnitt des Tragprofils eines erfindungsgemäßen Flügels mit montiertem Schlosskasten in Längsschnittdarstellung;
- **Fig. 13-16**: den Ablauf des Zusammenfügens der Profilabschnitte, dargestellt als Explosionszeichnung.

**Fig. 1** zeigt einen Flügel 1 mit Schwenkbeschlägen 27, 42 in Schrägansicht. Da die wesentlichen Bauteile des Flügels 1 zwischen den Glasscheiben 2, 3 verdeckt angeordnet sind, wird der Flügel 1 hier als Explosionszeichnung dargestellt.

Der Flügel 1 umfasst ein weitgehend zwischen den Scheiben 2, 3 angeordnetes Tragprofil 4, welches aus einem oberen horizontalen Profilabschnitt 5, vertikalen Profilabschnitten 6, 7 sowie einem unteren horizontalen Profilabschnitt 8 besteht (die Profilabschnitte 5, 6, 7, 8 sind in dieser Abbildung nur vereinfacht dargestellt, während sie in den nachfolgenden Figuren detailliert anhand von Schnittdarstellungen beschrieben werden).

Am oberen horizontalen Profilabschnitt 5 des Tragprofils 4 ist ein als Zapfenband ausgebildeter Schwenkbeschlag 27 montierbar. Das Zapfenband ist mit einem ortsfest angeordnetem, hier nicht dargestellten Gegenstück koppelbar, so dass hierdurch ein oberes Schwenklager des Flügels gebildet wird. Der Schwenkbeschlag 27 weist einen Befestigungsabschnitt 28 auf, welcher durch eine Aussparung 26 der größeren Scheibe 2 sowie durch eine Aussparung 25 des oberen horizontalen Profilabschnitts 5 in einen Aufnahmebereich 20 des oberen horizontalen Profilabschnitts 5 eingreift. Oberhalb des Aufnahmebereichs 20 befinden sich weitere, als Langlöcher ausgebildete Aussparungen 24 im oberen horizontalen Profilabschnitt 5. Die Aussparungen 24, 25, 26 werden vor dem Zusammenfügen der Profilabschnitte 5, 6, 7, 8 mit den Scheiben 2, 3 eingebracht.

Zur Festlegung des Schwenkbeschlags 27 im oberen horizontalen Profilabschnitt 5 werden durch die langlochartigen Aussparungen 24 des oberen horizontalen Profilabschnitts 5 Schrauben 30 in Gewindebohrungen 29 des Befestigungsabschnitts 28 des Schwenkbeschlags 27 eingedreht. Der Befestigungsabschnitt 28 des Schwenkbeschlags 27 wird somit mit dem oberen horizontalen Profilabschnitt 5 des Tragprofils 4 verspannt. Durch die langlochartige Ausbildung der Aussparungen 24 ist der Schwenkbeschlag 27 entlang der Längsachse des oberen horizontalen Profilabschnitts 5 justierbar. Eine Schnittdarstellung dieser Festlegung des Schwenkbeschlags 27 ist in der Fig. 4 detailliert dargestellt.

Am unteren horizontalen Profilabschnitt 8 des Tragprofils 4 ist ein als sogenannte Türschiene ausgebildeter Schwenkbeschlag 42 montierbar. Die Türschiene ist an die Schließerwelle eines hier nicht dargestellten Bodentürschließers, welcher zugleich das untere Schwenklager des Flügels 1 bildet, ankoppelbar und leitet mit ihrem länglichen Befestigungsabschnitt 43 dessen Drehmoment in den Flügel 1. Anstelle des Bodentürschließers kann auch ein ortsfestes Bodenschwenklager verwendet werden. Die Scheibe 2 sowie der untere horizontale Profilabschnitt 8 weisen jeweils eine Aussparung 50, 49 auf, durch welche hindurch der Befestigungsabschnitt 43 des Schwenkbeschlags 42 in einen Aufnahmebereich 78 des unteren horizontalen Profilabschnitts 8 eingreift. Oberhalb des Aufnahmebereichs 78 befinden sich weitere, als Langlöcher ausgebildete, hier nicht sichtbare Aussparungen im unteren horizontalen Profilabschnitt 8. Die Aussparungen 49, 50 werden vor dem Zusammenfügen der Profilabschnitte 5, 6, 7, 8 mit den Scheiben 2, 3 eingebracht. Zur Festlegung des Schwenkbeschlags 42 im unteren horizontalen Profilabschnitt 5 wird durch eine stirnseitige Aussparung 51 des angrenzenden vertikalen Profilabschnitts 7, welche in einen weiteren, oberhalb des Aufnahmebereichs 78 für den Befestigungsabschnitt 43 des Schwenkbeschlags 42 angeordneten, hier nicht sichtbaren Aufnahmebereich einmündet, ein Klemmstück 45 eingeschoben. Das Klemmstück weist mehrere Gewindebohrungen 46 auf, in welche Schrauben 47, welche die Bohrungen 44 des Befestigungsabschnitts 43 des Schwenkbeschlags 42 sowie die oberhalb des Befestigungsbereichs für den Befestigungsabschnitt 43 des Schwenkbeschlags 42 befindlichen Langlöcher durchgreifen, eingedreht werden. Der Befestigungsabschnitt 43 des Schwenkbeschlags 42 wird somit mit dem unteren horizontalen Profilabschnitt 8 des Tragprofils 4 verspannt. Durch die Langlöcher ist der Schwenkbeschlag 42 entlang der Längsachse des unteren horizontalen Profilabschnitts 8 justierbar. Eine Schnittdarstellung dieser Festlegung des Schwenkbeschlags 42 ist in der Fig. 5 detailliert dargestellt.

In Fig. 2 ist der obere horizontale Profilabschnitt 5 des Tragprofils 4 im Ursprungszustand, d.h. vor dem Verkleben mit den Scheiben sowie vor dem Einbringen der Aussparungen dargestellt. Der Profilabschnitt 5 weist seitlich ebene Verbindungsbereiche 9, 10 auf, an welchen die Scheiben 2, 3 festlegbar sind, beispielsweise durch Verklebung.

Angrenzend an die Verbindungsbereiche 9, 10 weist der Profilabschnitt 5 randseitig jeweils Fortsätze 11, 12 auf, welche die Ränder der Scheiben weitgehend umgreifen. Die Fortsätze 11, 12 haben keine tragende Funktion, sondern dienen lediglich als Kantenschutz für die Ränder der Scheiben.

Ebenfalls randseitig sind an dem Profilabschnitt 5 zwei Stege 13, 14 angeformt, welche an ihren Enden jeweils Vorsprünge 15, 16 aufweisen.

Zwischen dem als Kantenschutz dienenden Fortsatz 11 und dem linken Steg 13 wird ein Aufnahmebereich 17 gebildet, welcher durch den Vorsprung 15 des Stegs 13 als hinterschnittene Nut geformt ist und beispielsweise zur Aufnahme einer hier nicht dargestellten Dichtungsleiste dienen kann, welche in der hinterschnittenen Nut verrastbar ist.

Zwischen den Stegen 13, 14 befindet sich ein weiterer, durch die Vorsprünge 15, 16 der Stege 13, 14 als hinterschnittene Nut geformter Aufnahmebereich 18, in welchen beispielsweise eine hier nicht dargestellte Abdeckleiste verrastbar ist.

Der Profilabschnitt 5 weist außerdem drei als geschlossene Profilkammern ausgebildete Aufnahmebereiche 19, 20, 21 auf, welche durch Zwischenböden 61, 62, 63 voneinander abgetrennt sind.

In **Fig. 3** ist der vorangehend beschriebene Profilabschnitt 5 nach dem Einbringen der zur Montage des Schwenkbeschlags gemäß Fig. 1 notwendigen Aussparungen 23, 24, 25 sowie nach dem Verkleben mit den Scheiben 2, 3 dargestellt. Unterhalb des Profilabschnitts 5 ist in dem Zwischenraum zwischen den Scheiben 2, 3 ein Abstandshalter 22 angeordnet, welcher ein Lufttrocknungsmittel enthalten kann. Der zwischen dem Profilabschnitt 5 und dem Abstandshalter 22 befindliche Raum ist durch die Masse einer Verklebung 81 ausgefüllt.

Die seitliche Aussparung 25, welche mit der Aussparung 26 der Scheibe 2 weitgehend deckungsgleich ist und dem Durchgriff des Befestigungsbereichs des zu montierenden Schwenkbeschlags dient, weist gegenüber dem Querschnitt des Befestigungsbereichs des Schwenkbeschlags ein Übermaß auf, welches eine Justierbewegung zumindest entlang der Längsachse des Profilabschnitts 5 erlaubt. Oberhalb des Aufnahmebereichs 20, in welchen der Befestigungsbereich des Schwenkbeschlags eingreift, sind mehrere langlochartige Aussparungen 24 entlang der Längsachse des Profilabschnitts 5 in den Zwischenboden 62 des Profilabschnitts 5 eingebracht. Zum Durchgriff und zur Betätigung der Schrauben ist in den darüberliegenden Zwischenboden 61 des Profilabschnitts 5 mindestens eine Aussparung 23 eingebracht, deren Querschnitt den Durchgriff und die Betätigung der Schrauben in jeder möglichen Justierposition erlaubt. Die Aussparung 23 kann sich über alle darunterliegenden Aussparungen 24 gemeinsam erstrecken, oder jeder langlochartigen Aussparung 24 kann eine ebenfalls langlochartige separate Aussparung 23 zugeordnet sein.

Die **Fig. 4** zeigt den vorangehend beschriebenen Profilabschnitt 5 nach der Montage des Schwenkbeschlags gemäß Fig. 1. Der Befestigungsabschnitt 28 des Schwenkbeschlags 27 greift, die Aussparung 26 der Scheibe 2 sowie die seitliche Aussparung 25 des Profilabschnitts 5 durchgreifend, in den Aufnahmebereich 20 des Profilabschnitts 5 ein. Durch die übereinanderliegenden, oberen Aussparungen 23, 24 hindurch ist eine Schraube 30 in die Gewindebohrung 29 des Befestigungsabschnitts 28 des Schwenkbeschlags 27 eingedreht. Die Breite der langlochartigen Aussparung 24 entspricht im Wesentlichen dem Durchmesser des Schraubenschafts der Schraube 30, während die Länge der langlochartigen Aussparung 24 den Justierbereich des Schwenkbeschlags 27 entlang der Längsachse des Profilabschnitts 5, also senkrecht zur Zeichnungsebene bestimmt. Der Schraubenkopf der Schraube 30 ist durch die darüberliegende Aussparung 23 hindurch, deren Breite größer ist als der Durchmesser des Schraubenkopfs der Schraube 30, betätigbar.

Bei angezogener Schraube 30 wird also der Zwischenboden 62 des Profilabschnitts 5 zwischen dem Schraubenkopf der Schraube 30 und dem Befestigungsabschnitt 28 des Schwenkbeschlags 27 kraftschlüssig verklemmt. Die Krafteinleitung in die Scheiben 2, 3 des Flügels erfolgt also nicht direkt, sondern über das Tragprofil 4.

Der untere Aufnahmebereich 21 des Profilabschnitts 5 wird bei dieser Festlegung des Schwenkbeschlags 27 nicht genutzt.

In **Fig. 5** ist die Festlegung des unteren Schwenkbeschlags 42 im unteren horizontalen Profilabschnitt 8 des Tragprofils 4 detailliert dargestellt. Dieser Profilabschnitt 8 ist gegenüber dem vorangehend beschriebenen oberen horizontalen Profilabschnitt abweichend ausgebildet: Die beiden Scheiben 2, 3 schließen an ihrem unteren Rand bündig miteinander ab, während sie an ihren anderen Rändern einen Falz bilden. Der Profilabschnitt 8 weist randseitig vier Stege 31, 32, 33, 34 mit jeweils einem Vorsprung 35, 36, 37, 38 auf, wobei die äußeren Stege 31, 34 abgewinkelt sind und die Ränder der Scheiben 2, 3 als Kantenschutz weitgehend umgreifen. Die inneren Stege 32, 33 bilden mit den äußeren Stegen jeweils einen Aufnahmebereich 39, 40, welcher durch die Vorsprünge 35, 36, 37, 38 als hinterschnittene Nut ausgebildet ist und beispielsweise zur Aufnahme von hier nicht dargestellten Bodendichtungsleisten dienen kann, welche in der hinterschnittenen Nut verrastbar sind.

Der Profilabschnitt 8 weist außerdem zwischen den Scheiben 2, 3 zwei Aufnahmebereiche 41, 78 auf, wobei der untere Aufnahmebereich 78 als randseitig offene Nut und der obere Aufnahmebereich 41 als geschlossene Kammer ausgebildet ist.

Zum seitlich gerichteten Einschieben des Befestigungsabschnitts 43 des unteren Schwenkbeschlags 42 in den unteren horizontalen Profilabschnitt 8 weisen die Glasscheibe 2 und der Profilabschnitt 8 weitgehend deckungsgleiche Aussparungen 50, 49 auf, welche gegenüber dem Querschnitt des Befestigungsbereichs 43 des Schwenkbeschlags 42 ein eine Justierbewegung zumindest entlang der Längsachse des Profilabschnitts 8 erlaubendes Übermaß aufweisen.

In dem Zwischenboden 79 zwischen den mittigen Aufnahmebereichen 41, 78 des Profilabschnitts 8 sind mehrere langlochartige Aussparungen 48 eingebracht. Diese werden von Schrauben 47 durchgriffen, welche, jeweils Bohrungen im Befestigungsabschnitt 43 des unteren Schwenkbeschlags 42 durchgreifend, in Gewindebohrungen eines Klemmstücks 45 einschraubbar sind, welches in den oberen Aufnahmebereich 41 des Profilabschnitts 8 eingeschoben wird. Die Breite der langlochartigen Aussparung 48 entspricht im Wesentlichen dem Durchmesser des Schraubenschafts der Schraube 47, während die Länge der langlochartigen Aussparung 48 den Justierbereich des Schwenkbeschlags 42 entlang der Längsachse des Profilabschnitts 8, also senkrecht zur Zeichnungsebene bestimmt.

Bei angezogener Schraube 47 wird also der Zwischenboden 79 des Profilabschnitts 8 zwischen dem Befestigungsabschnitt 43 des unteren Schwenkbeschlags 42 und dem Befestigungsabschnitt 43 des Schwenkbeschlags 42 kraftschlüssig verklemmt. Die Krafteinleitung in die Scheiben 2, 3 des Flügels erfolgt also nicht direkt, sondern über das Tragprofil 4.

Das in **Fig. 6** als Explosionszeichnung dargestellte Ausführungsbeispiel unterschiedet sich von dem vorangehend beschriebenen Ausführungsbeispiel insofern, als dass die Festlegung des unteren Schwenkbeschlags 42 im unteren horizontalen Profilabschnitt 8 des Tragprofils 4 analog zu der Befestigung des oberen Schwenkbeschlags 27 erfolgt, d.h. ohne zusätzliches Klemmstück, indem der Befestigungsabschnitt 43 des unteren Schwenkbeschlags 42 Gewindebohrungen 53 aufweist, in welche die Schrauben, langlochartige Aussparungen 52 im unteren horizontalen Profilabschnitt 8 durchgreifend, direkt einschraubbar sind. Durch die langlochartigen Aussparungen 52 wird eine Justierbarkeit des unteren Schwenkbeschlags 42 entlang der Längsachse des Profilabschnitts 8 ermöglicht.

In den **Fig. 7 bis 13** werden die Befestigungen weiterer Beschläge in den vertikalen Profilabschnitten 6, 7 des Tragprofils 4 dargestellt.

Die Schnittdarstellungen der **Fig. 7 bis 9** zeigen, dass die vertikalen Profilabschnitte 6, 7 im Querschnitt dem in den Figuren 2 bis 4 bereits beschriebenen oberen horizontalen Profilabschnitt 5 entsprechen können. Dies bedeutet konkret, dass für die vertikalen Profilabschnitte 6, 7 und den oberen horizontalen Profilabschnitt 5 dasselbe Grundprofil verwendbar ist, welches für die Montage der Beschläge bedarfsweise individuell anpassbar ist, indem vor dem Verkleben der Profilabschnitte 5, 6, 7, 8 mit den Scheiben 2, 3 die entsprechenden Aussparungen in die Profilabschnitte 5, 6, 7, 8 und die Scheiben 2, 3 eingebracht werden, beispielsweise durch Bohren oder Fräsen. Alternativ oder zusätzlich können die Profilabschnitte 5, 6, 7, 8 bereits bei ihrer Herstellung mit Aussparungen, beispielsweise in einem vordefinierten Raster angeordnet, versehen werden, welche zur Montage der Beschläge verwendbar sind. Nicht benötigte Aussparungen, insbesondere in den stirnseitigen Randbereichen der Profilabschnitte 5, 6, 7, 8, können durch Abdeckprofile verschlossen werden. Alternativ oder zusätzlich können die Profilabschnitte 5, 6, 7, 8 Sollbruchstellen zur bedarfsweisen Öffnung der Aussparungen aufweisen.

**Fig. 7** zeigt die zwischen den Scheiben 2, 3 weitgehend verdeckte Anordnung eines Schlosskastens 57. Der Schlosskasten 57 erstreckt sich über alle mittigen Aufnahmebereiche 18, 19, 20, 21 des vertikalen Profilabschnitts 6, wozu in die zwischen den Aufnahmebereichen 18, 19, 20, 21 befindlichen Zwischenböden 61, 62, 63 Aussparungen 54, 55, 56 eingebracht sind, deren Querschnitt ein Einschieben und gegebenenfalls eine Justierung des Schlosskastens 57 erlaubt. Hier nicht dargestellt sind die Anschlüsse von Rosetten und Schließzylindern an den Schlosskasten 57. Für diese werden in den Profilabschnitt 6 sowie in die Scheiben einander weitgehend deckungsgleiche Aussparungen eingebracht, wobei auch diese gegenüber dem Querschnitt der Rosetten und Schließzylinder Übermaß aufweisen können, welches deren Justierung ermöglicht.

In der **Fig. 8** ist die Aufnahme einer Treibstange 58 in dem inneren Aufnahmebereich 21 des vertikalen Profilabschnitts 6 dargestellt. Diese kann durch nicht dargestellte, in den inneren Aufnahmebereich 21 einmündende Ausnehmungen in den an den vertikalen Profilabschnitts 6 angrenzenden horizontalen Profilabschnitten in den Aufnahmebereich 21 eingeschoben werden. Die Treibstange 58 kann im Bereich dieser in den inneren Aufnahmebereich 21 einmündenden Ausnehmungen im Sinne einer Verriegelung des Flügels aus diesem austreten (nicht dargestellt). Alternativ oder zusätzlich können Riegel an der Treibstange befestigt sein (nicht dargestellt), welche, die äußeren Aufnahmebereiche 19, 20 durchgreifend, an der vertikalen Stirnseite aus dem Flügel austreten. Hierzu werden in den Zwischenböden 61, 62, 63 zwischen den Aufnahmebereichen 19, 20, 21 Aussparungen eingebracht, deren Querschnitt vom Querschnitt und Bewegungsweg des Riegels abhängig ist. Die Treibstange 58 kann an den in Fig. 7 gezeigten Schlosskasten anschließbar sein (nicht dargestellt).

Die in den beiden vorangehenden **Fig. 7 und 8** dargestellte Anordnung der Beschläge innerhalb von geschlossenen Ausnehmebereichen 19, 20, 21 des Profilabschnitts 6 bedeutet außerdem, dass auf zusätzliche Profile, welche die Beschlagteile beispielsweise als Klebeschutz umgeben, verzichtet werden kann.

**Fig. 9** zeigt die Anordnung eines Puffers 60 in einem Randbereich des Flügels. Die dem Puffer 60 zugewandte Scheibe 2 weist in dem Bereich, in welchem der Puffer 60 angeordnet wird, eine dem Querschnitt des Puffers 60 entsprechende Aussparung 59 auf. Der Puffer wird in diese Aussparung 59 eingesetzt und an dem Profilabschnitt 6 befestigt, beispielsweise durch eine Klebeverbindung.

In den **Fig. 10 bis 12** wird die Befestigung eines Beschlags im vertikalen Profilabschnitt 6 dargestellt. Ein Befestigungsabschnitt 70 des Beschlags wird in dem nach außen offenen Aufnahmebereich 18 des vertikalen Profilabschnitts 6 angeordnet, wobei der Befestigungsabschnitt 70 auf dem den Aufnahmebereich 18 begrenzenden Zwischenboden 61 aufliegt.

Zum Durchgriff von Schrauben 75, 76 weist der Befestigungsabschnitt 70 in seinen stirnseitigen Randbereichen Bohrungen 71, 72 auf, welche als Senkbohrungen ausgebildet sein können, so dass der Schraubenkopf bei angezogener Schraube 75, 76 nicht über die Oberfläche des Befestigungsabschnitts 70 herausragt.

Unterhalb der Bohrungen 71, 72 des Befestigungsabschnitts 70 weist der Zwischenboden 61 des vertikalen Profilabschnitts 6 Aussparungen 66, 68 auf, welche langlochartig ausgebildet sein können, um eine Justierbarkeit des Befestigungsabschnitts 70 zu ermöglichen.

Im Bereich zwischen den Aussparungen kann der Zwischenboden 61 des vertikalen Profilabschnitts 6 eine Aussparung 64 zum Durchgriff von Beschlagteilen aufweisen.

Deckungsgleich mit den Aussparungen 66, 68 des oberen Zwischenbodens 61 des vertikalen Profilabschnitts 6 weist auch der darunterliegende Zwischenboden 62 des vertikalen Profilabschnitts 6 Aussparungen 67, 69 auf.

Angrenzend an diese Aussparungen ist in diesem Zwischenboden 62 des vertikalen Profilabschnitts 6 mindestens eine weitere Aussparung 65 vorhanden. Diese Aussparung 65 dient zum Einsetzen von Klemmmuttern 73, 74 über die Aussparungen 67, 69 und kann außerdem bei Bedarf auch den Durchgriff von Beschlagteilen ermöglichen.

Zur Festlegung des Befestigungsabschnitts 70 des Beschlags am vertikalen Profilabschnitt 6 werden Klemmmuttern 73, 74 über die Aussparungen 67, 69 des Zwischenbodens 62 des vertikalen Profilabschnitts 6 geschoben. Die Schrauben 75, 76 werden, die Bohrungen 71, 72 des Befestigungsabschnitts 70 sowie die Aussparungen 66, 67, 68, 69 durchgreifend, in die Klemmmuttern 73, 74 eingeschraubt. Nach der Justierung des Befestigungsabschnitts 70 entlang der langlochartigen Aussparungen 66, 67, 68, 69 werden die Schrauben 75, 76 angezogen und hierdurch der Befestigungsabschnitt 70 mit dem Profilabschnitt 6 kraftschlüssig verspannt.

**Fig. 11** zeigt als konkretes Einbaubeispiel die Befestigung eines Schließblechs 77 im vertikalen Profilabschnitt 6, wobei das Schließblech 77 sich, durch die Aussparungen 64, 65 hindurch, in den oberen Aufnahmebereichen 18, 19, 20 des vertikalen Profilabschnitts 6 erstreckt.

In **Fig. 12** ist der Einbau eines Schlosskastens 57 im vertikalen Profilabschnitt 6 dargestellt, wobei der Schlosskasten 57 sich, durch die Aussparungen 64, 65, 80 hindurch, in den allen Aufnahmebereichen 18, 19, 20, 21 des vertikalen Profilabschnitts 6 erstreckt.

Die **Fig. 13 bis 16** zeigen schematisch das Herstellungsverfahren eines erfindungsgemäßen Flügels. Die vier Profilabschnitte 5, 6, 7, 8 werden in ihre Montageposition gebracht (Pfeile in Fig. 13). Die als Eckwinkel ausgebildeten Fixierelemente 82 werden mit den Profilabschnitten 5, 6, 7, 8 in Anlage gebracht (Pfeile in Fig. 13). Es wird die in Fig. 14 dargestellte Montageposition erreicht. Die Fixierelemente 82 werden mittels einer Spanneinrichtung 83 in dieser Position gehalten. (Fig. 15). Jetzt werden die Scheiben 2, 3 aufgeklebt. Nach Aushärten des Klebers wird zuerst die Spanneinrichtung 83 und dann die Fixierelemente 82 entfernt (Pfeile in Fig. 16), wonach die Profilabschnitte 5, 6, 7, 8 allein durch die Scheiben 2, 3 aneinander gehalten werden.

### Liste der Referenzzeichen

| | |
|---|---|
| 1 | Flügel |
| 2 | Scheibe |
| 3 | Scheibe |
| 4 | Tragprofil |
| 5 | Profilabschnitt |
| 6 | Profilabschnitt |
| 7 | Profilabschnitt |
| 8 | Profilabschnitt |
| 9 | Verbindungsbereich |
| 10 | Verbindungsbereich |
| 11 | Fortsatz |
| 12 | Fortsatz |
| 13 | Steg |
| 14 | Steg |
| 15 | Vorsprung |
| 16 | Vorsprung |
| 17 | Aufnahmebereich |
| 18 | Aufnahmebereich |
| 19 | Aufnahmebereich |
| 20 | Aufnahmebereich |
| 21 | Aufnahmebereich |
| 22 | Abstandshalter |
| 23 | Aussparung |
| 24 | Aussparung |
| 25 | Aussparung |
| 26 | Aussparung |
| 27 | Schwenkbeschlag |
| 28 | Befestigungsabschnitt |
| 29 | Gewindebohrung |
| 30 | Schraube |
| 31 | Steg |
| 32 | Steg |
| 33 | Steg |
| 34 | Steg |
| 35 | Vorsprung |
| 36 | Vorsprung |
| 37 | Vorsprung |
| 38 | Vorsprung |
| 39 | Aufnahmebereich |
| 40 | Aufnahmebereich |
| 41 | Aufnahmebereich |
| 42 | Schwenkbeschlag |
| 43 | Befestigungsabschnitt |
| 44 | Bohrung |
| 45 | Klemmstück |
| 46 | Gewindebohrung |
| 47 | Schraube |
| 48 | Aussparung |
| 49 | Aussparung |
| 50 | Aussparung |
| 51 | Aussparung |
| 52 | Aussparung |
| 53 | Gewindebohrung |
| 54 | Aussparung |
| 55 | Aussparung |
| 56 | Aussparung |
| 57 | Schlosskasten |
| 58 | Treibstange |
| 59 | Aussparung |
| 60 | Puffer |
| 61 | Zwischenboden |
| 62 | Zwischenboden |
| 63 | Zwischenboden |
| 64 | Aussparung |
| 65 | Aussparung |
| 66 | Aussparung |
| 67 | Aussparung |
| 68 | Aussparung |
| 69 | Aussparung |
| 70 | Befestigungsabschnitt |
| 71 | Bohrung |
| 72 | Bohrung |
| 73 | Klemmmutter |
| 74 | Klemmmutter |
| 75 | Schraube |
| 76 | Schraube |
| 77 | Schließblech |
| 78 | Aufnahmebereich |
| 79 | Zwischenboden |
| 80 | Aussparung |
| 81 | Verklebung |
| 82 | Fixierelement |
| 83 | Spanneinrichtung |

## Patentansprüche

1. Flügel (1) einer Tür oder eines Fensters,
mit zwei voneinander beabstandet parallelliegenden Scheiben (2, 3), die randseitig durch ein weitgehend zwischen den Scheiben (2, 3) liegendes und beide Scheiben (2, 3) verbindendes, einen Tragrahmen bildendes Tragprofil (4) gehalten sind,
wobei das Tragprofil (4) einen oberen horizontalen Profilabschnitt (5), zwei vertikale Profilabschnitte (6, 7) und einen unteren horizontalen Profilabschnitt (8) umfasst, und
wobei die Profilabschnitte (5, 6, 7, 8) mittels einer Klebeverbindung mit den Scheiben (2, 3) verbindbar sind, und
wobei eine Fixiereinrichtung vorhanden ist, mit welcher vor dem Verkleben mit den Scheiben (2, 3) die Profilabschnitte (5, 6, 7, 8) zu einem Rahmen zusammengesetzt werden, und
wobei die Fixiereinrichtung so ausgebildet ist, dass sie nach dem Verkleben der Profilabschnitte (5, 6, 7, 8) mit den Scheiben (2, 3) wieder entfernbar ist,
**dadurch gekennzeichnet,**
**dass** nach dem Verkleben der Profilabschnitte (5, 6, 7, 8) mit den Scheiben (2, 3) die Profilabschnitte (5, 6, 7, 8) allein durch die Scheiben (2, 3) aneinander gehalten werden.

2. Flügel nach Anspruch 1,
**dadurch gekennzeichnet, dass** die Fixiereinrichtung mehrere Fixierelemente (82) aufweist, welche mit den Profilabschnitten (5, 6, 7, 8) verbindbar sind.

3. Flügel nach Anspruch 2,
**dadurch gekennzeichnet, dass** die Fixierelemente (82) jeweils im Bereich aneinandergrenzender Profilabschnitte (5, 6, 7, 8) anordenbar sind.

4. Flügel nach Anspruch 2,
**dadurch gekennzeichnet, dass** die Fixierelemente (82) als Eckwinkel ausgebildet sind.

5. Flügel nach Anspruch 2,
**dadurch gekennzeichnet, dass** die Fixierelemente (82) so ausgebildet sind, dass die aneinandergrenzenden Profilabschnitte (5, 6, 7, 8) durch die Form der Fixierelemente (82) in ihre Montageposition bringbar sind.

6. Flügel nach Anspruch 1,
**dadurch gekennzeichnet, dass** die Fixiereinrichtung eine Befestigungseinrichtung zur ihrer vorübergehenden Verbindung mit den Profilabschnitten (5, 6, 7, 8) aufweist.

7. Flügel nach Anspruch 6,
**dadurch gekennzeichnet, dass** die Befestigungseinrichtung als Spanneinrichtung (83) ausgebildet ist, mit welcher die Fixiereinrichtung mit den Profilabschnitten (5, 6, 7, 8) verspannbar ist.

8. Flügel nach Anspruch 6,
**dadurch gekennzeichnet, dass** die Befestigungseinrichtung als Schraubeinrichtung ausgebildet ist, mit welcher die Fixiereinrichtung mit den Profilabschnitten (5, 6, 7, 8) verschraubbar ist.

9. Flügel nach Anspruch 6,
**dadurch gekennzeichnet, dass** die Befestigungseinrichtung als Magneteinrichtung ausgebildet ist, mit welcher die Fixiereinrichtung an den Profilabschnitten (5, 6, 7, 8) anhaftbar ist.

10. Verfahren zu Herstellung eines Flügels (1) einer Tür oder eines Fensters,
wobei der Flügel (1) zwei voneinander beabstandet parallelliegende Scheiben (2, 3) aufweist, die randseitig durch ein weitgehend zwischen den Scheiben (2, 3) liegendes und beide Scheiben (2, 3) verbindendendes, einen Tragrahmen bildendes Tragprofil (4) gehalten werden, und
wobei das Tragprofil (4) einen oberen horizontalen Profilabschnitt (5), zwei vertikale Profilabschnitte (6, 7) und einen unteren horizontalen Profilabschnitt (8) umfasst, und
wobei die Profilabschnitte (5, 6, 7, 8) mittels einer Klebeverbindung mit den Scheiben (2, 3) verbunden werden, und
wobei die Profilabschnitte (5, 6, 7, 8) vor dem Verkleben mit den Scheiben (2, 3) mittels einer Fixiereinrichtung zu einem Rahmen zusammengesetzt werden, und
wobei anschließend die mittels der Fixiereinrichtung in der Montageposition zusammengefügten Profilabschnitte (5, 6, 7, 8) mit den Scheiben (2, 3) verklebt werden, und
wobei die Fixiereinrichtung nach dem Verkleben der genannten Profilabschnitte (5, 6, 7, 8) mit den Scheiben (2, 3) wieder entfernt wird,
**dadurch gekennzeichnet,**
**dass** nach dem Verkleben der genannten Profilabschnitte (5, 6, 7, 8) mit den Scheiben (2, 3) die Profilabschnitte (5, 6, 7, 8) allein durch die Scheiben (2, 3) aneinander gehalten werden.

## Claims

1. Door leaf (1) or window casement (1),
comprising two spaced-apart, parallel panes (2, 3) which are held peripherally by a support profile, forming a support frame, which lies substantially between the panes (2, 3) and connects both panes (2, 3),
wherein the support profile (4) comprises an upper horizontal profile section (5), two vertical profile sections (6, 7) and a lower horizontal profile section (8), and
wherein the profile sections (5, 6, 7, 8) can be connected to the panes (2, 3) by means of an adhesive connection, and
wherein a fixing device is present by means of which the profile sections (5, 6, 7, 8) are assembled to form a frame prior to the adhesive bonding with the panes (2, 3), and
wherein the fixing device is designed in such a way that it can be removed again after the adhesive bonding of the profile sections (5, 6, 7, 8) with the panes (2, 3),
**characterized**
**in that** the profile sections 5, 6, 7, 8) are held together solely by means of the panes (2, 3) after the adhesive bonding of the profile sections (5, 6, 7, 8) with the panes (2, 3).

2. Leaf/casement according to Claim 1,
**characterized in that** the fixing device comprises a plurality of fixing elements (82) which can be connected to the profile sections (5, 6, 7, 8).

3. Leaf/casement according to Claim 2,
**characterized in that** the fixing elements (82) can in each case be arranged in the region of adjacent profile sections (5, 6, 7, 8).

4. Leaf/casements according to Claim 2,
**characterized in that** the fixing element (82) are designed as corner angles.

5. Leaf/casement according to Claim 2,
**characterized in that** the fixing elements (82) are designed in such a way that the adjacent profile sections (5, 6, 7, 8) can be brought into their mounting position by virtue of the shape of the fixing elements (82).

6. Leaf/casement according to Claim 1,
**characterized in that** the fixing device comprises a fastening device for its temporary connection to the profile sections (5, 6, 7, 8).

7. Leaf/casement according to Claim 6,
**characterized in that** the fastening device is designed as a clamping device (83) by means of which the fixing device can be clamped with the profile sections (5, 6, 7, 8).

8. Leaf/casement according to Claim 6,
**characterized in that** the fastening device is designed as a screw device by means of which the fixing device can be screwed with the profile sections (5, 6, 7, 8).

9. Leaf/casement according to Claim 6,
**characterized in that** the fastening device is designed as a magnet device by means of which the fastening device can be affixed on the profile sections (5, 6, 7, 8).

10. Method for producing a door leaf (1) or a window casement (1),
wherein the leaf/casement (1) comprises two spaced-apart, parallel panes (2, 3) which are held peripherally by a support profile (4), forming a support frame, which lies substantially between the panes (2, 3) and connects both panes (2, 3), and
wherein the support profile (4) comprises an upper horizontal profile section (5), two vertical profile sections (6, 7) and a lower horizontal profile (8), and
wherein the profile sections (5, 6, 7, 8) are connected to the panes (2, 3) by means of an adhesive connection, and
wherein the profile sections (5, 6, 7, 8) are assembled to form a frame by means of a fixing device prior to the adhesive bonding with the panes (2, 3), and
wherein the profile sections (5, 6, 7, 8) join together in the mounting position by means of the fixing device are then adhesively bonded to the panes (2, 3), and
wherein the fixing device is removed again after the adhesive bonding of the aforementioned profile sections (5, 6, 7, 8) with the panes (2, 3),
**characterized**
**in that** the profile sections (5, 6, 7, 8) are held together solely by means of the panes (2, 3) after the adhesive bonding of the aforementioned profile sections (5, 6, 7, 8) with the panes (2, 3).

## Revendications

1. Vantail (1) d'une porte ou d'une fenêtre, comprenant deux panneaux (2, 3) parallèles et espacés l'un de l'autre, qui sont retenus au niveau des bords par un profilé de support (4) formant un cadre de support, situé essentiellement entre les panneaux (2, 3) et reliant les deux panneaux (2, 3),
le profilé de support (4) comprenant une portion profilée horizontale supérieure (5), deux portions profilées verticales (6, 7) et une portion profilée horizontale inférieure (8), et
les portions profilées (5, 6, 7, 8) pouvant être connectées aux panneaux (2, 3) au moyen d'une connexion par collage, et
un dispositif de fixation étant prévu, lequel permet d'assembler, avant le collage aux panneaux (2, 3), les portions profilées (5, 6, 7, 8) pour former un cadre, et
le dispositif de fixation étant réalisé de telle sorte qu'il puisse être à nouveau enlevé après le collage des portions profilées (5, 6, 7, 8) aux panneaux (2, 3),
**caractérisé en ce que**
après le collage des portions profilées (5, 6, 7, 8) aux panneaux (2, 3), les portions profilées (5, 6, 7, 8) sont maintenues l'une contre l'autre seulement par les panneaux (2, 3).

2. Vantail selon la revendication 1,
**caractérisé en ce que** le dispositif de fixation présente plusieurs éléments de fixation (82) qui peuvent être connectés aux portions profilées (5, 6, 7, 8).

3. Vantail selon la revendication 2,
**caractérisé en ce que** les éléments de fixation (82) peuvent être disposés à chaque fois dans la région de portions profilées adjacentes (5, 6, 7, 8).

4. Vantail selon la revendication 2,
**caractérisé en ce que** les éléments de fixation (82) sont réalisés sous forme d'équerres.

5. Vantail selon la revendication 2,
**caractérisé en ce que** les éléments de fixation (82) sont réalisés de telle sorte que les portions profilées adjacentes (5, 6, 7, 8) puissent être amenées dans leur position de montage par la forme des éléments de fixation (82).

6. Vantail selon la revendication 1,
**caractérisé en ce que** le dispositif de fixation présente un dispositif d'assujettissement pour son assemblage temporaire aux portions profilées (5, 6, 7, 8).

7. Vantail selon la revendication 6,
**caractérisé en ce que** le dispositif d'assujettissement est réalisé sous forme de dispositif de serrage (83), avec lequel le dispositif de fixation peut être serré avec les portions profilées (5, 6, 7, 8).

8. Vantail selon la revendication 6,
**caractérisé en ce que** le dispositif d'assujettissement est réalisé sous forme de dispositif de vissage avec lequel le dispositif de fixation peut être vissé aux portions profilées (5, 6, 7, 8).

9. Vantail selon la revendication 6,
**caractérisé en ce que** le dispositif d'assujettissement est réalisé sous forme de dispositif à aimant, avec lequel le dispositif de fixation peut être adhéré aux portions profilées (5, 6, 7, 8).

10. Procédé de fabrication d'un vantail (1) d'une porte ou d'une fenêtre,
le vantail (1) présentant deux panneaux (2, 3) parallèles et espacés l'un de l'autre, qui sont retenus au niveau des bords par un profilé de support (4) formant un cadre de support, situé essentiellement entre les panneaux (2, 3) et reliant les deux panneaux (2, 3), et
le profilé de support (4) comprenant une portion profilée horizontale supérieure (5), deux portions profilées verticales (6, 7) et une portion profilée horizontale inférieure (8), et
les portions profilées (5, 6, 7, 8) pouvant être connectées aux panneaux (2, 3) au moyen d'une connexion par collage, et
les portions profilées (5, 6, 7, 8) étant assemblées, avant le collage aux panneaux (2, 3), au moyen d'un dispositif de fixation pour former un cadre, et
les portions profilées (5, 6, 7, 8) assemblées dans la position de montage au moyen du dispositif de fixation étant ensuite collées aux panneaux (2, 3), et
le dispositif de fixation étant de nouveau retiré après le collage desdites portions profilées (5, 6, 7, 8) aux panneaux (2, 3),
**caractérisé en ce que**
après le collage desdites portions profilées (5, 6, 7, 8) aux panneaux (2, 3), les portions profilées (5, 6, 7, 8) sont maintenues l'une contre l'autre seulement par les panneaux (2, 3).
